# EUROPÄISCHE PATENTSCHRIFT

(11) **EP 3 592 926 B1**
(45) Veröffentlichungstag und Bekanntmachung des Hinweises auf die Patenterteilung: **13.10.2021**
(21) Anmeldenummer: 17825437.1
(22) Anmeldetag: 13.12.2017
(51) Int. Cl.: E05B 77/34, E05B 81/76, H01H 13/06

(54) **BETÄTIGUNGSMODUL FÜR EINEN TÜRGRIFF**
ACTUATION MODULE FOR A DOOR HANDLE
MODULE D'ACTIONNEMENT POUR UNE POIGNÉE DE PORTE

(30) Priorität: 09.03.2017 DE 102017002181; 02.05.2017 DE 102017109328
(43) Veröffentlichungstag der Anmeldung: 15.01.2020
(73) Patentinhaber: Huf Hülsbeck & Fürst GmbH & Co. KG, 42551 Velbert (DE)
(72) Erfinder: PESCHL, Andreas, 42555 Velbert (DE); WITTE, Martin, 48683 Ahaus (DE)
(86) Internationale Anmeldenummer: PCT/EP2017/082634
(87) Internationale Veröffentlichungsnummer: WO 2018/162108

(56) Entgegenhaltungen:
- EP-A2- 2 088 267
- WO-A1-2017/009073
- DE-A1- 10 212 794
- JP-A- 2006 004 891
- US-A1- 2008 034 821
- US-A1- 2016 042 889

## Beschreibung

Die Erfindung betrifft ein Betätigungsmodul für einen Türgriff, insbesondere für ein Kraftfahrzeug, mit einem Betätigungselement, welches mit einer elektrischen Komponente zum Auslösen eines Schaltsignals koppelbar ist, wobei das Betätigungselement zumindest teilweise innerhalb einer Aufnahme angeordnet ist, wobei innerhalb der Aufnahme zur Abdichtung der elektrischen Komponente eine Vergussmasse angeordnet ist. Ein solches Betätigungsmodul ist z.B. aus DE 102 12 794 A1 bekannt.

Aus dem Stand der Technik ist ein Türgriff für ein Kraftfahrzeug bekannt, welcher ein Betätigungselement aufweist. Mit Hilfe des Betätigungselements wird ein Mikroschalter betätigt, um beispielsweise ein Kraftfahrzeugtürschloss zu entriegeln und/oder zu verriegeln. Dabei ist der Mikroschalter in einer dem Türgriff zugeordneten Aufnahme angeordnet, wobei die Aufnahme vollständig mit einer aus Polyurethan ausgebildeten Vergussmasse vergossen ist, um den Mikroschalter und/oder das Betätigungselement vor Staub und Feuchtigkeit zu schützen. Es hat sich gezeigt, dass die aus Polyurethan ausgebildete Vergussmasse in Abhängigkeit von den äußeren Umwelteinflüssen die Betätigung des Betätigungselements erschwert, weil dieses mit sinkender Temperatur seine elastischen Eigenschaften verliert und zu einem plastischen unverformbaren Körper wird. Dadurch wird folglich die Haptik bei der Betätigung des Betätigungselements verschlechtert.

Daher liegt der Erfindung die Aufgabe zugrunde, den Komfort, insbesondere die Haptik, bei der Betätigung eines Betätigungsmoduls für den Benutzer zu verbessern. Die Aufgabe wird gelöst durch den kennzeichnenden Teil des Patentanspruchs 1. Dabei ist an dem Betätigungselement ein aus einem elastischen Material ausgebildetes Lagerelement angeordnet, welches zur Bewegung des Betätigungselements ausgebildet ist. Mit Hilfe des Lagerelements kann sichergestellt werden, dass sich das Betätigungselement zuverlässig bedienen lässt.

Erfindungsgemäß ist das elastische Material ausgebildet, bis mindestens minus 40 Grad Celsius, vorzugsweise bis minus 70 Grad Celsius, seine elastischen Eigenschaften zu behalten, um die Betätigung der elektrischen Komponente mit dem Betätigungselement sicherzustellen.

Damit das aus dem elastischen Material ausgebildete Lagerelement auch bei niedrigen Temperaturen kleiner/gleich minus 40 Grad Celsius seine elastischen

Eigenschaften beibehält kann, vorgesehen sein, dass das elastische Material aus einem Schaumstoff ausgebildet ist, welcher vorzugsweise einen Zellkautschuk umfasst. Der Schaumstoff weist die positive Eigenschaft auf, dass auch bei niedrigen Temperaturen kleiner/gleich minus 40 Grad Celsius dieser verformbar bleiben kann, weil durch die zellartige Struktur genügend Raum vorhanden ist, um den Schaumstoff zusammenzupressen. Somit ist eine sichere und einwandfreie Betätigung des Betätigungselements gewährleistet und die gute Haptik des Betätigungsmoduls bleibt bei der Betätigung ebenfalls erhalten. Bei der Herstellung des Betätigungsmoduls wird daher zunächst der Schaumstoff in der Aufnahme des Betätigungsmoduls angeordnet. Dabei kann der Schaumstoff formschlüssig in die Aufnahme eingelegt werden und/oder eingeklebt werden und mit dem Betätigungselement gekoppelt werden. Unmittelbar oder mittelbar danach wird die Vergussmasse in die Aufnahme gegossen und verbindet sich mit dem Schaumstoff. Folglich kann der Schaumstoff innerhalb der Aufnahme angeordnet sein, wobei dann der Schaumstoff zumindest teilweise von der Vergussmasse umschlossen sein kann. Nach einer weiteren bevorzugten Ausführung des Betätigungsmoduls kann vorgesehen sein, dass zwischen dem Betätigungselement und der elektrischen Komponente ein Hohlraum angeordnet ist. Der Hohlraum bewirkt eine Verringerung des Gewichts des Betätigungsmoduls. Gleichzeitig kann der Hohlraum aber auch, insbesondere bei der Verwendung des Schaumstoffs, als Verdrängungsspeicher dienen, wenn das Betätigungselement bewegt wird und dabei der Schaumstoff komprimiert wird. Durch diese Maßnahme wird die Haptik bei der Betätigung des Betätigungsmoduls, insbesondere bei der Betätigung des Betätigungselements, erheblich verbessert.

Die Konstruktion des Betätigungsmoduls kann weiter verbessert werden, wenn die Vergussmasse das elastische Material umfasst, wobei die Vergussmasse eine Ein-komponentige-Silikonmasse umfasst. Die 1-komponentige Silikonmasse ist im Rohzustand flüssig ausgebildet ist und daher für den Verguss von elektrischen Bauteilen vorgesehen. Sie dient vorzugsweise für allgemeine Kleb- und Dichtzwecke. Die Ein-komponentige-Silikonmasse weist jedoch eine weitere wichtige Eigenschaft auf, und zwar, dass bei Temperaturen bis zu minus 70 Grad Celsius ein Aushärten der Vergussmasse ausgeschlossen ist. Daher eignet sich die Ein-komponentige-Silikonmasse hervorragend für den Einsatz von Bauteilen, welche hohen Temperaturschwankungen ausgesetzt sind. Im vorliegenden Fall sorgt die Ein-komponentige-Silikonmasse dafür, dass das in der Vergussmasse zumindest teilweise eingebettete Betätigungselement auch bei sehr niedrigen Temperaturen von bis zu minus 70 Grad Celsius immer noch betätigbar bleibt, weil so die Vergussmasse auch noch bei diesen Temperaturen ihre elastische Eigenschaft beibehält, um eine Bewegung des Betätigungselements zuzulassen.

Das Betätigungsmodul kann sehr kompakt und kostengünstig ausgebildet werden, wenn die elektrische Komponente als kapazitives Schaltelement oder als induktives Schaltelement oder als Mikroschalter ausgebildet ist. Vorzugsweise weist das kapazitive Schaltelement eine erste Elektrode und eine zweite Elektrode auf. Kosten können bei dem erfindungsgemäßen Betätigungsmodul weiter eingespart werden, wenn die erste Elektrode durch das Betätigungselement ausgebildet ist. In diesem Fall kann in vorteilhafterweise auf eine Montage einer Elektrode verzichtet werden und folglich können somit die Herstellungs- und Montagekosten gesenkt werden. Eine Fehlauslösung des kapazitiven Schaltelements kann verhindert werden, wenn sichergestellt werden kann, dass die erste Elektrode im unbetätigten Zustand des Betätigungselements immer beabstandet zur zweiten Elektrode angeordnet ist. Nach einer bevorzugten Ausführung des Betätigungsmoduls kann daher vorgesehen sein, dass zwischen der ersten Elektrode und/oder dem Betätigungselement und der zweiten Elektrode innerhalb der Aufnahme der Hohlraum angeordnet ist. In diesem Hohlraum kann Schaumstoff oder die Ein-komponentige-Silikonmasse gefüllt werden, um die Beabstandung der beiden Elektroden sicherzustellen. Es ist jedoch nicht zwingend notwendig, den Hohlraum zu befüllen und es kann ausreichen, wenn sich lediglich Luft innerhalb des Hohlraums befindet, die bei der Betätigung des Betätigungselements zumindest teilweise komprimierbar ist. Dabei kann die Luft, der Schaumstoff oder aber auch die Ein-komponentige-Silikonmasse dafür sorgen, dass je nach Einfüllmenge des entsprechenden Mediums die Haptik, insbesondere die erforderliche Betätigungskraft, einstellbar ist.

Sehr kompakt und kostengünstig kann das Betätigungsmodul ausgebildet werden, wenn ein Gehäuse des Türgriffs die Aufnahme bildet.

Nach einer alternativen Ausführungsform des Betätigungsmoduls kann vorgesehen sein, dass das Gehäuse des Türgriffs zur Anordnung einer separaten Aufnahme ausgebildet ist.

Das Betätigungsmodul wird vorzugsweise für Türgriffe, insbesondere Türaußengriffe, bei Kraftfahrzeugen verwendet.

Das Betätigungsmodul wird anhand eines schematisch dargestellten Ausführungsbeispiels näher beschrieben. Die Figuren zeigen:
- Figur 1: ein für das Betätigungsmodul geeigneter Türgriff eines Kraftfahrzeugs,
- Figur 2: das Betätigungsmodul gemäß einer ersten Ausführungsform in einer geschnittenen Ansicht,
- Figur 3: das Betätigungsmodul gemäß einer zweiten Ausführungsform in einer geschnittenen Ansicht, und
- Figur 4: das Betätigungsmodul gemäß einem nicht erfindungsgemäßen Beispiel in einer geschnittenen Ansicht.

In der Figur 1 ist ein Türgriff 1, insbesondere ein Türaußengriff, für ein Kraftfahrzeug mit einem erfindungsgemäßen Betätigungsmodul 2 gezeigt. Der Bereich A ist in einer geschnittenen Ansicht für drei verschiedene Ausführungsformen des Betätigungsmoduls 1 jeweils in den Figuren 2, 3 und 4 vergrößert dargestellt.

Gemäß der Figur 2 weist das Betätigungsmodul 2 ein als Taster ausgebildetes Betätigungselement 3 auf, welches zumindest teilweise innerhalb einer vorzugsweise als Schale ausgebildeten Aufnahme 4 angeordnet ist, wobei im vorliegenden Fall ein Gehäuse 5 des Türgriffs 1 die Aufnahme 4 bildet. Innerhalb der Aufnahme 4 kann eine Platine 6 angeordnet sein, welche eine elektrische Komponente 7 zum Auslösen eines Schaltsignals umfassen kann. Bei dem Schaltsignal kann es sich beispielsweise um ein Signal handeln, durch welches ein Entriegelungs- und/oder Verriegelungsvorgang eines oder mehrerer Kraftfahrzeugschlösser initiiert wird.

Deshalb ist das Betätigungselement 3 mit der elektrischen Komponente 7 koppelbar, um beim Betätigen des Betätigungselements 3 das Schaltsignal auszulösen. Wie man gut in der Figur 2 erkennen kann, ist zwischen dem Abschnitt des Betätigungselements 3, welcher innerhalb der Aufnahme 4 angeordnet ist und der elektrischen Komponente 7 ein Hohlraum 8 angeordnet. Dieser innerhalb der Aufnahme 4 angeordnete Hohlraum 8 dient unter anderem auch zur Anordnung eines elastischen Materials 9. Das elastische Material 9, welches in dem Ausführungsbeispiel der Figur 2 aus einem Schaumstoff 10 ausgebildet ist, der Zellkautschuk umfasst, dient als Lagerelement für das Betätigungselement 3. Somit ist an dem Betätigungselement 3 das aus einem elastischen Material 9 ausgebildete Lagerelement angeordnet, welches zur Bewegung des Betätigungselements 3 dient. Um die in der Aufnahme 4 angeordnete elektrische Komponenten 7 gegenüber

Staub und Feuchtigkeit abzudichten, ist weiter vorgesehen, dass innerhalb der Aufnahme 4 eine Vergussmasse 11 angeordnet ist. Wie in der Figur 2 dargestellt ist, befindet sich die Vergussmasse 11 oberhalb des elastischen Materials 9. Der Schaumstoff 10 ist innerhalb der Aufnahme angeordnet und der Schaumstoff 10 ist zumindest teilweise von der Vergussmasse 11 umschlossen. Bei der Vergussmasse 11 kann es sich um ein Zweikomponenten-Gießharz-System auf Polyurethanbasis handeln, vorzugsweise jedoch um eine Ein-komponentige-Silikonmasse. Wenn das elastische Material als Ein-komponentige-Silikonmasse ausgebildet ist, weist dies den Vorteil auf, dass das elastische Material bis mindestens minus 40 Grad Celsius, vorzugsweise bis minus 70 Grad Celsius, seine elastischen Eigenschaften beibehält, um die Betätigung der elektrischen Komponente 7, mit dem Betätigungselement 3 sicherzustellen.

Im vorliegenden Ausführungsbeispiel gemäß der Figur 2 ist die elektrische Komponente 7 als kapazitives Schaltelement 12 ausgebildet, welches eine erste Elektrode 13 und eine zweite Elektrode 14 aufweist, wobei die erste Elektrode 13 im unbetätigten Zustand des Betätigungselements 3 immer beabstandet zur zweiten Elektrode 14 angeordnet ist. Die erste Elektrode 13 ist über ein Verbindungselement 15, welches vorzugsweise einteilig mit dem Betätigungselement ausgebildet ist, verbunden, wobei das Betätigungselement 3 und das Verbindungselement 15 vorzugsweise aus Kunststoff ausgebildet sind. Wie man gut in der Figur 2 erkennen kann, ist zwischen der ersten Elektrode 13 und der zweiten Elektrode 14 der Hohlraum 8 angeordnet. Wenn nun das Betätigungselement 3 betätigt wird, wird die Vergussmasse 11 und der Schaumstoff 10 elastisch verformt. Dabei wird der Schaumstoff 10 zumindest teilweise in den Hohlraum 8 hineingedrückt. Gleichzeitig bewegt sich die erste Elektrode 13 auf die zweite Elektrode 14 zu, wodurch der Abstand der beiden Elektroden 13, 14 sich verändert. Diese kapazitive Veränderung wird gemessen und das Schaltsignal zum Entriegeln und/oder Verriegeln des Kraftfahrzeugschlosses wird initiiert. Eine zuverlässige Betätigung ist auch bei minus 40 Grad Celsius, vorzugsweise noch bei minus 70 Grad Celsius möglich, weil das Lagerelement des Betätigungselements 3 aus dem Schaumstoff 10 ausgebildet ist. In der Figur 3 ist ein zweites Ausführungsbeispiel des Betätigungsmoduls 2 offenbart. Die Funktionsweise des Betätigungsmoduls 2 ist vergleichbar mit der Funktionsweise des Betätigungsmoduls 2 des ersten Ausführungsbeispiels gemäß der Figur 2. In diesem zweiten Ausführungsbeispiel ist das Schaltelement 12 als Mikroschalter 16 ausgebildet. Unterschiedlich ist, dass beim Betätigen des Betätigungselements 3 das Verbindungselement 15 den Mikroschalter 16 kontaktieren muss bzw. drücken muss, um das Schaltsignal zu initiieren.

In der Figur 4 ist ein Beispiel des Betätigungsmoduls 3 offenbart, das nicht Teil der Erfindung ist. Die Funktionsweise des Betätigungsmoduls 2 ist vergleichbar mit der Funktionsweise des Betätigungsmoduls 2 des ersten Ausführungsbeispiels gemäß der Figur 2. In diesem Beispiel wird anstatt des Schaumstoffs 10 die Vergussmasse 11 verwendet, wobei die Vergussmasse 11 in diesem Fall komplett aus der Ein-komponentige-Silikonmasse ausgebildet sein muss, weil sichergestellt werden muss, dass auch bei Temperaturen von minus 40 Grad Celsius, vorzugsweise bis zu minus 70 Grad Celsius, die Vergussmasse 11 elastisch bleibt.

Andere Ausführungsformen des Betätigungsmoduls sind möglich, so dass beispielsweise das Gehäuse des Türgriffs 1 zur Anordnung einer separaten Aufnahme 4 ausgebildet ist. Die elektrische Komponente 7 kann alternativ auch als induktives Schaltelement ausgebildet sein.

Grundsätzlich können die zwei erfindungsgemäßen Ausführungsbeispiele miteinander kombiniert werden, sofern sichergestellt ist, dass ein Betätigen des Betätigungselements 3 auch bei Temperaturen von minus 40 Grad Celsius, vorzugsweise bis zu minus 70 Grad Celsius, möglich ist.

### Bezugszeichenliste

- 1: Türgriff
- 2: Betätigungsmodul
- 3: Betätigungselement
- 4: Aufnahme
- 5: Gehäuse
- 6: Platine
- 7: elektrische Komponente
- 8: Hohlraum
- 9: elastisches Material
- 10: Schaumstoff
- 11: Vergussmasse
- 12: Schaltelement
- 13: erste Elektrode
- 14: zweite Elektrode
- 15: Verbindungselement
- 16: Mikroschalter

## Patentansprüche

1. Betätigungsmodul (2) für einen Türgriff (1), insbesondere für ein Kraftfahrzeug, mit einem Betätigungselement (3), welches mit einer elektrischen Komponente (7) zum Auslösen eines Schaltsignals koppelbar ist, wobei das Betätigungselement (3) zumindest teilweise innerhalb einer Aufnahme (4) angeordnet ist, wobei innerhalb der Aufnahme (4) zur Abdichtung der elektrischen Komponente (7) eine Vergussmasse (11) angeordnet ist, wobei an dem Betätigungselement (3) ein aus einem elastischen Material (9) ausgebildetes Lagerelement angeordnet ist, welches zur Bewegung des Betätigungselement (3) ausgebildet ist,
**dadurch gekennzeichnet, dass** das elastische Material (9) ausgebildet ist, bis mindestens minus 40 Grad Celsius, vorzugsweise bis minus 70 Grad Celsius, seine elastischen Eigenschaften zu behalten, um die Betätigung der elektrischen Komponente (7) mit dem Betätigungselement (3) sicherzustellen.

2. Betätigungsmodul (2) nach Anspruch 1, **dadurch gekennzeichnet, dass** das elastische Material (9) aus einem Schaumstoff (10) ausgebildet ist.

3. Betätigungsmodul (2) nach Anspruch 2, **dadurch gekennzeichnet, dass** der Schaumstoff (10) Zellkautschuk umfasst.

4. Betätigungsmodul (2) nach Anspruch 3, **dadurch gekennzeichnet, dass** der Schaumstoff (10) innerhalb der Aufnahme (4) angeordnet ist und der Schaumstoff (10) zumindest teilweise von der Vergussmasse (11) umschlossen ist.

5. Betätigungsmodul (2) nach mindestens einem der Ansprüche 1 bis 4, **dadurch gekennzeichnet, dass** zwischen dem Betätigungselement (3) und der elektrischen Komponente (7) ein Hohlraum (8) angeordnet ist.

6. Betätigungsmodul (2) nach mindestens einem der Ansprüche 1 bis 5, **dadurch gekennzeichnet, dass** die Vergussmasse (11) das elastische Material (9) umfasst, wobei die Vergussmasse (11) eine Ein-komponentige-Silikonmasse umfasst.

7. Betätigungsmodul (2) nach mindestens einem der Ansprüche 1 bis 6, **dadurch gekennzeichnet, dass** die elektrische Komponente (7) als kapazitives Schaltelement (12) oder als induktives Schaltelement oder als Mikroschalter (16) ausgebildet ist.

8. Betätigungsmodul (2) nach Anspruch 7, **dadurch gekennzeichnet, dass** das kapazitive Schaltelement (12) eine erste Elektrode (13) und eine zweite Elektrode (14) aufweist.

9. Betätigungsmodul (2) nach Anspruch 8, **dadurch gekennzeichnet, dass** die erste Elektrode (13) durch das Betätigungselement (3) ausgebildet ist.

10. Betätigungsmodul (2) nach Anspruch 8 oder 9, **dadurch gekennzeichnet, dass** die erste Elektrode (13) im unbetätigten Zustand des Betätigungselements (3) immer beabstandet zur zweiten Elektrode (14) angeordnet ist.

11. Betätigungsmodul (2) nach Anspruch 8 bis 10, **dadurch gekennzeichnet, dass** zwischen der ersten Elektrode (13) und/oder dem Betätigungselement (3) und der zweiten Elektrode (14) innerhalb der Aufnahme (4) der Hohlraum (8) angeordnet ist.

12. Betätigungsmodul (2) nach mindestens einem der Ansprüche 1 bis 11, **dadurch gekennzeichnet, dass** ein Gehäuse (5) des Türgriffs (1) die Aufnahme (4) bildet.

13. Betätigungsmodul (2) nach mindestens einem der Ansprüche 1 bis 12, **dadurch gekennzeichnet, dass** das Gehäuse (5) des Türgriffs (1) zur Anordnung einer separaten Aufnahme (4) ausgebildet ist.

## Claims

1. Actuation module (2) for a door handle (1), in particular for a motor vehicle, with an actuation element (3) which can be coupled to an electrical component (7) for triggering a switching signal, wherein at least part of the actuation element (3) is arranged inside a receptacle (4), wherein a potting compound (11) is arranged inside the receptacle (4) for sealing the electrical component (7), wherein a bearing element constructed from an elastic material (9) is arranged on the actuation element (3) and is designed to move the actuation element (3), **characterized in that** the elastic material (9) is designed to retain its elastic properties to a temperature of at least minus 40 degrees Celsius, preferably to minus 70 degrees Celsius in order to guarantee actuation of the electrical component (7) with the actuation element (3) .

2. Actuation module (2) according to Claim 1, **characterized in that** the elastic material (9) is made from a foam (10).

3. Actuation module (2) according to Claim 2, **characterized in that** the foam (10) comprises cellular rubber.

4. Actuation module (2) according to Claim 3, **characterized in that** the foam (10) is arranged inside the receptacle (4) and the foam (10) is at least partially enclosed in the potting compound (11).

5. Actuation module (2) according to at least one of Claims 1 to 4, **characterized in that** a cavity (8) is located between the actuation element (3) and the electrical component (7).

6. Actuation module (2) according to at least one of Claims 1 to 5, **characterized in that** the potting compound (11) surrounds the elastic material (9), wherein the potting compound (11) comprises a monocomponent silicone compound.

7. Actuation module (2) according to at least one of Claims 1 to 6, **characterized in that** the electrical component (7) is embodied as a capacitive switching element (12) or as an inductive switching element or as a microswitch (16) .

8. Actuation module (2) according to Claim 7, **characterized in that** the capacitive switching element (12) has a first electrode (13) and a second electrode (14) .

9. Actuation module (2) according to Claim 8, **characterized in that** the first electrode (13) is formed by the actuating element (3).

10. Actuation module (2) according to Claim 8 or 9, **characterized in that** when the actuating element (3) is in the unactuated state the first electrode (13) in always located at a distance from the second electrode (14) .

11. Actuation module (2) according to one of Claims 8 to 10, **characterized in that** the cavity (8) is located inside the receptacle (4) between the first electrode (13) and/or actuating element (3) and the second electrode (14).

12. Actuation module (2) according to at least one of Claims 1 to 11, **characterized in that** a housing (5) of the door handle (1) forms the receptacle (4).

13. Actuation module (2) according to at least one of Claims 1 to 12, **characterized in that** the housing (5) of the door handle (1) is designed for the location of a separate receptacle (4).

## Revendications

1. Module de commande (2) pour une poignée de porte (1), en particulier pour un véhicule automobile, avec un élément de commande (3), lequel peut être couplé à un composant électrique (7) pour déclencher un signal de commutation, sachant que l'élément de commande (3) est disposé au moins en partie à l'intérieur d'un logement (4), sachant qu'à l'intérieur du logement (4) est disposée une masse de remplissage (11) pour l'étanchéification du composant électrique (7), sachant que sur l'élément de commande (3) est disposé un élément de support constitué d'un matériau élastique (9), lequel est constitué pour le déplacement de l'élément de commande (3), **caractérisé en ce que** le matériau élastique (9) est constitué pour conserver ses propriétés élastiques jusqu'à au moins 40 degrés Celsius, de préférence jusqu'à moins 70 degrés Celsius, pour assurer l'actionnement du composant électrique (7) avec l'élément de commande (3).

2. Module de commande (2) selon la revendication 1, **caractérisé en ce que** le matériau élastique (9) est constitué d'une mousse (10).

3. Module de commande (2) selon la revendication 2, **caractérisé en ce que** la mousse (10) comprend du caoutchouc alvéolaire.

4. Module de commande (2) selon la revendication 3, **caractérisé en ce que** la mousse (10) est disposée à l'intérieur du logement (4) et la mousse (10) est entourée au moins en partie par la masse de remplissage (11) .

5. Module de commande (2) selon au moins l'une quelconque des revendications 1 à 4, **caractérisé en ce qu'**un espace creux (8) est disposé entre l'élément de commande (3) et le composant électrique (7).

6. Module de commande (2) selon au moins l'une quelconque des revendications 1 à 5, **caractérisé en ce que** la masse de remplissage (11) comprend le matériau élastique (9), sachant que la masse de remplissage (11) comprend une masse de silicone à composant unique.

7. Module de commande (2) selon au moins l'une quelconque des revendications 1 à 6, **caractérisé en ce que** le composant électrique (7) est constitué sous la forme d'un élément de connexion capacitif (12) ou d'un élément de connexion inductif ou d'un microrupteur (16).

8. Module de commande (2) selon la revendication 7, **caractérisé en ce que** l'élément de connexion capacitif (12) comporte une première électrode (13) et une deuxième électrode (14).

9. Module de commande (2) selon la revendication 8, **caractérisé en ce que** la première électrode (13) est constituée par l'élément de commande (3).

10. Module de commande (2) selon la revendication 8 ou 9, **caractérisé en ce que** la première électrode (13) à l'état non actionné de l'élément de commande (3) est toujours disposée à distance de la deuxième électrode (14) .

11. Module de commande (2) selon les revendications 8 à 10, **caractérisé en ce que** l'espace creux (8) est disposé entre la première électrode (13) et/ou l'élément de commande (3) et la deuxième électrode (14) à l'intérieur du logement (4).

12. Module de commande (2) selon au moins l'une quelconque des revendications 1 à 11, **caractérisé en ce qu'**un boîtier (5) de la poignée de porte (1) forme le logement (4) .

13. Module de commande (2) selon au moins l'une quelconque des revendications 1 à 12, **caractérisé en ce que** le boîtier (5) de la poignée de porte (1) est constitué pour la mise en place d'un logement séparé (4).
